# FASCICULE DE BREVET EUROPEEN

(11) **EP 0 628 681 B1**
(45) Date de publication et mention de la délivrance du brevet: **29.10.1997**
(21) Numéro de dépôt: 94108531.8
(22) Date de dépôt: 03.06.1994
(51) Int. Cl.: E05B 9/08

(54) **Dispositif à réaliser par assemblage entre un ensemble serrure et sa came de commande**
Vorrichtung zusammengebaut aus einem Schloss und seiner Betätigungsnocke
Device implemented by assembly of a lock with its cam actuator

(30) Priorité: 09.06.1993 FR 9306913
(43) Date de publication de la demande: 14.12.1994
(73) Titulaire: VALEO SECURITE HABITACLE, 78290 Croissy-Sur-Seine (FR)
(72) Inventeur: Gaudiau, Ghislain, F-58000 Nevers (FR); Canard, Louis, F-58000 Nevers (FR)
(74) Mandataire: Gamonal, Didier

(56) Documents cités:
- EP-A- 0 494 062
- DE-U- 8 915 331
- US-A- 4 347 721

## Description

La présente invention concerne, d'une manière générale, un dispositif d'assemblage entre un ensemble serrure et sa came de commande.

Elle concerne plus particulièrement les serrures destinées à équiper un boîtier d'antivol de direction pour véhicule automobile.

Un tel boîtier est en général globalement de forme cylindrique et comporte un alésage à l'intérieur duquel vient se loger une serrure constituée d'un rotor ou barillet tourillonnant dans l'alésage, ledit rotor étant rendu solidaire d'une came de commande destinée à l'entraînement d'un pêne.

En général, l'ensemble serrure et sa came associée est soit réalisé en une pièce monobloc, soit assemblé avant son introduction dans le boîtier d'antivol.

De plus en plus souvent, les différents constituants d'un antivol de direction sont mis en place sur le véhicule séparément et de manière étalée dans le temps.

En particulier, la came de commande est prémontée dans le boîtier de l'antivol.

L'ensemble ainsi constitué doit être équipé de l'ensemble serrure et son rotor doit être rendu solidaire en rotation et en translation de la came de commande.

Le dispositif permettant cette solidarisation ou assemblage doit pouvoir être mis en oeuve sans outil spécial et comporter un nombre de pièces réduit de manière à ce que son coût soit compatible avec une fabrication en grande série comme c'est le cas dans le domaine automobile.

De plus cette solidarisation doit s'effectuer pour une position relative prédéterminée de la came et du rotor dite position de montage et être effective, après rotation du rotor, y compris dans ladite position de montage de manière à ce qu'il soit impossible à l'utilisateur de pouvoir extraire le rotor de la serrure de son logement et donc le dissocier de sa came de commande.

La présente invention résout ces problèmes et propose à cet effet un dispositif à réaliser par assemblage entre un ensemble serrure, un boîtier d'antivol de direction de véhicule automobile, et une came de commande préalablement assemblée au boîtier dans une position angulaire d'assemblage différente de la position de verrouillage de l'antivol, l'ensemble serrure présentant à l'extrémité d'un rotor , un nez d'accouplement destiné à coopérer avec un logement de la came de commande pour établir une liaison en rotation entre l'ensemble de serrure et la came de commande, caractérisé en ce qu'il comprend, associés à des premiers moyens de solidarisation en translation entre l'ensemble serrure et la came de commande, actifs quelles que soient les positions angulaires relatives, dudit ensemble de serrure et de ladite came de commande, des seconds moyens de solidarisation en translation entre l'ensemble serrure et le boîtier, actifs pour au moins une position angulaire relative prédéterminée de l'ensemble serrure, y compris la came de commande, par rapport au boîtier, différente de la position d'assemblage.

Selon d'autres caractéristiques de l'invention :
- les premiers moyens de solidarisation en translation comportent une encoche ménagée sur le nez d'accouplement destinée à coopérer avec une paillette de clipsage de la came de commande ;
- la paillette de clipsage comporte une branche apte à pénétrer dans une encoche du boîtier pour une seule position relative de l'ensemble serrure et de la came de commande ;
- la seule position relative correspond à la position d'assemblage de l'ensemble serrure avec la came de commande
- le nez d'accouplement comporte à son extrémité un pan incliné ;
- les seconds moyens de solidarisation en translation sont constitués par un bras radial du nez d'accouplement.

La présente invention concerne également un antivol de direction pour véhicule automobile comprenant notamment un ensemble serrure et une came de commande, caractérisé en ce que ladite came de commande et ledit ensemble de serrure sont assemblés au moyen d'un dispositif d'assemblage.

L'invention sera mieux comprise à la lecture de la description qui va suivre en regard des dessins annexés dans lesquels :
- la figure 1 est une vue en coupe longitudinale partielle d'un ensemble serrure et d'un boîtier d'antivol pré-équipé d'une came de commande avant leur assemblage ;
- la figure 2 est une vue en perspective à plus grande échelle du rotor de la serrure et de la came de commande suivant une première orientation angulaire ;
- la figure 3 est une vue identique à la figure 2 pour une seconde orientation angulaire ;
- la figure 4 est une vue en coupe suivant la ligne 4 de la figure 1, la came et le rotor étant en position de montage.
- la figure 5 est une vue en coupe longitudinale de l'ensemble serrure assemblé à la came de commande et dans la position de montage ;
- la figure 6 est une vue identique à la figure 4 pour une position angulaire différente de la serrure et de sa came associée ;
- la figure 7 est une vue identique à la figure 5 pour la position angulaire de la figure 6.

On se réfère tout d'abord à la figure 1 qui illustre un ensemble serrure 10 consitué d'un rotor 12 et d'un fourreau ou stator 14 solidaire dudit rotor, l'ensemble pouvant être manoeuvré par une clé conforme 16.

L'ensemble serrure 10 est destiné à être introduit, suivant la flèche F, dans un logement 18 ménagé dans un boîtier d'antivol 20.

Ce boîtier est pré-équipé d'une came de commande 22 destinée à actionner un pêne (non représenté) qui, en position de verrouillage, immobilise en rotation un organe essentiel du véhicule, par exemple la colonne de direction.

La came 22 est rendue solidaire du boîtier 20 par des moyens qui, ne faisant pas partie de la présente invention, n'ont pas été représentés.

La came de commande 22 présente un logement 24 équipé d'une paillette de clipsage 26 rappelée radialement vers l'axe du boîtier 20 par un ressort 28.

Ainsi qu'on peut le voir en particulier aux figures 2 et 3, le rotor 12 est globalement de forme cylindrique et comporte, de manière connue en soi, des logements radiaux 30 destinés à recevoir des couples de paillettes ou de pistons (non représentés).

La face arrière 32 du rotor 12, opposée à la face d'entrée de la clé 16, se prolonge par un nez d'accouplement 34 dont la partie centrale 35 est globalement cylindrique.

De part et d'autre de la partie centrale 35 et adjacents à la face arrière 32 du rotor 12 le nez d'accouplement présente deux tenons radiaux 36 diamètralement opposés.

Perpendiculairement aux tenons 36, le nez d'accouplement 34 présente un bras radial 38 de forme globalement parallélépipédique dont l'extrémité 40 fait saillie par rapport à la surface externe 42 du rotor 12.

Du côté opposé au bras radial 38, le nez d'accouplement 34 présente, d'une part, une encoche 44 (voir figure 3) et, d'autre part, un pan incliné 46.

Ainsi que représenté en particulier aux figures 2 et 3, la came de commande 22 présente un logement 48 destiné à recevoir le nez d'accouplement 34. A cet effet, le logement 48 comporte deux branches radiales 50 diamètralement opposées de forme complémentaire aux tenons 46 et une fente radiale 52 perpendiculaire aux branches 50 et de forme complémentaire au bras 38 du nez d'accouplement 34.

L'assemblage de l'ensemble serrure 10 à la came de commande 22 s'effectue de la façon suivante.

Ainsi que représentée figures 1 et 4, la came de commande 22 est prépositionnée angulairement dans le corps 20 de l'antivol dans une position différente de la position de verrouillage ou position "stop" de l'antivol, par exemple la position dite "accessoires", ci-après désignée position d'assemblage.

Dans la position d'assemblage, une branche 54 de la paillette de clipsage 24 est en vis-à-vis d'une encoche 56 du corps 20 de l'antivol.

Lorsque l'ensemble serrure 10 est introduit dans le corps 20, le nez d'accouplement 34 pénètre dans le logement 48 de la came de commande 22.

L'extrémité inférieure de la paillette de clipsage 24 vient en appui sur le pan incliné 46 du nez d'accouplement 34 et se déplace radialement vers l'extérieur à l'encontre du ressort 26 et l'extrémité de la branche 56 de la paillette 24 pénètre dans l'encoche 56 du corps 20.

En poursuivant le mouvement d'introduction de l'ensemble serrure 10, la paillette 24 arrive en vis-à-vis de l'encoche 44 ménagée sur le nez d'accouplement 34 et y pénètre sous l'action du ressort 26.

Dans cette configuration représentée figure 5, l'ensemble serrure 10 est rendu, d'une part, solidaire en rotation de la came de commande 22 par coopération des tenons radiaux 36 avec les branches 50 du logement 48 et, d'autre part, solidaire en translation de ladite came de commande par coopération de la paillette de clipsage 24 avec l'encoche 44 du nez d'accouplement 34.

Autrement dit, la coopération de la paillette de clipsage 24 avec l'encoche 44 sous l'action du ressort 26 constitue des premiers moyens de solidarisation en translation, moyens qui restent actifs, quelles que soient les positions angulaires relatives de l'ensemble serrure 10 et de la came de commande 22, comme illustré sur les figures 6 et 7.

Par ailleurs (figure 7), l'extrémité 40 du bras radial 38 fait saillie par rapport au logement 18 de l'ensemble serrure 10 et vient en butée contre l'extrémité dudit logement de manière à compléter la solidarisation en translation de l'ensemble serrure 10 et de la came 22 en particulier pour la position "stop" de l'antivol.

Autrement dit le bras radial 38 constitue des seconds moyens de solidarisation en translation, moyens actifs pour au moins une position angulaire relative différente de la position d'assemblage.

## Revendications

1. Dispositif à réaliser par assemblage entre un ensemble serrure (10), un boîtier (20) d'antivol de direction de véhicule automobile, et une came de commande (22) préalablement assemblée au boîtier (20) dans une position angulaire d'assemblage différente de la position de verrouillage de l'antivol, l'ensemble serrure (10) présentant à l'extrémité d'un rotor (12), un nez d'accouplement (34) destiné à coopérer avec un logement (48) de la came de commande (22) pour établir une liaison en rotation entre l'ensemble de serrure (10) et la came de commande (22), caractérisé en ce qu'il comprend, associés à des premiers moyens (24, 26, 44) de solidarisation en translation entre l'ensemble serrure (10) et la came de commande (22), actifs quelles que soient les positions angulaires relatives dudit ensemble de serrure (10) et de ladite came de commande (22), des seconds moyens (38) de solidarisation en translation entre l'ensemble serrure (10) et le boîtier (20), actifs pour au moins une position angulaire relative prédéterminée de l'ensemble serrure (10), y compris la came de commande (22), par rapport au boîtier (20), différente de la position d'assemblage.

2. Dispositif selon la revendication 1, caractérisé en ce que les premiers moyens de solidarisation en translation comportent une encoche (44) ménagée sur le nez d'accouplement (34) destinée à coopérer avec une paillette de clipsage (24) de la came de commande (22).

3. Dispositif selon la revendication 2, caractérisé en ce que la paillette de clipsage (24) comporte une branche (54) apte à pénétrer dans une encoche (56) du boîtier (20) pour une seule position relative de l'ensemble serrure (10) et de la came de commande (22).

4. Dispositif selon la revendication 3, caractérisé en ce que la seule position relative correspond à la position d'assemblage de l'ensemble serrure (10) avec la came de commande (22).

5. Dispositif selon l'une quelconque des revendications précédentes, caractérisé en ce que le nez d'accouplement (34) comporte à son extrémité un pan incliné (46).

6. Dispositif selon la revendication 1, caractérisé en ce que les seconds moyens de solidarisation en translation sont constitués par un bras radial (38) du nez d'accouplement (34).

7. Antivol de direction pour véhicule automobile comprenant notamment un ensemble serrure (10) et une came de commande (22), caractérisé en ce qu'il comprend un dispositif selon l'une quelconque des revendications précédentes.

## Patentansprüche

1. Vorrichtung, die aus einem Schloß (10), einem Lenkschloßgehäuse (20) eines Kraftfahrzeugs und einer Betätigungsnocke (22) zusammenzubauen ist, die zuvor am Gehäuse (20) in einer Zusammenbauwinkelposition angebracht wird, die sich von der Verriegelungsposition des Lenkschlosses unterscheidet, wobei das Schloß (10) am Ende eines Rotors (12) eine Anschlußnase (34) aufweist, die für das Zusammenwirken mit einer Aufnahme (48) der Betätigungsnocke (22) bestimmt ist, um eine drehfeste Verbindung zwischen dem Schloß (10) und der Betätigungsnocke (22) herzustellen, **dadurch gekennzeichnet**, daß sie in Verbindung mit ersten Mitteln (24, 26, 44) für eine verschiebungsfeste Verbindung zwischen dem Schloß (10) und der Betätigungsnocke (22), die unabhängig von den relativen Winkelpositionen des besagten Schlosses (10) und der besagten Betätigungsnocke (22) wirksam sind, zweite Mittel (38) für eine verschiebungsfeste Verbindung zwischen dem Schloß (10) und dem Gehäuse (20) umfaßt, die bei mindestens einer vorbestimmten relativen Winkelposition des Schlosses (10), einschließlich der Betätigungsnocke (22) , im Verhältnis zum Gehäuse (20) wirksam sind, die sich von der Zusammenbauposition unterscheidet.

2. Vorrichtung nach Anspruch 1, **dadurch gekennzeichnet**, daß die ersten Mittel für die verschiebungsfeste Verbindung eine an der Anschlußnase (34) eingearbeitete Ausklinkung (44) umfassen, die für das Zusammenwirken mit einer Aufklemmzuhaltung (24) der Betätigungsnocke (22) bestimmt ist.

3. Vorrichtung nach Anspruch 2, **dadurch gekennzeichnet**, daß die Aufklemmzuhaltung (24) einen Schenkel (54) umfaßt, der in eine Ausklinkung (56) des Gehäuses (20) bei einer einzigen relativen Position des Schlosses (10) und der Betätigungsnocke (22) eingreifen kann.

4. Vorrichtung nach Anspruch 3, **dadurch gekennzeichnet**, daß die einzige relative Position der Zusammenbauposition des Schlosses (10) mit der Betätigungsnocke (22) entspricht.

5. Vorrichtung nach einem der vorangehenden Ansprüche, **dadurch gekennzeichnet**, daß die Anschlußnase (34) an ihrem Ende eine abgeschrägte Teilfläche (46) umfaßt.

6. Vorrichtung nach Anspruch 1, **dadurch gekennzeichnet**, daß die zweiten Mittel für eine verschiebungsfeste Verbindung aus einem radialen Arm (38) der Anschlußnase (34) bestehen.

7. Lenkschloß für ein Kraftfahrzeug, das insbesondere ein Schloß (10) und eine Betätigungsnocke (22) enthält, **dadurch gekennzeichnet**, daß es eine Vorrichtung nach einem der vorangehenden Ansprüche umfaßt.

## Claims

1. A device comprising, in combination when assembled together, a lock unit (10), a motor vehicle steering anti-theft device housing (20), and a control cam (22) pre-assembled to the said housing (20) in an angular assembly position which is different from the locking position of the anti-theft device, the lock assembly (10) having, at the end of a rotor (12), a coupling nose (34) which is adapted to cooperate with a recess (48) in the control cam (22) so as to establish coupling in rotation between the lock assembly (10) and the control cam (22), characterised in that, associated with first means (24, 26, 44) for fixing together in straight line movement the lock assembly (10) and the control cam (22), the said first means being active regardless of the relative angular positions of the said lock assembly (10) and the said control cam (22), the device includes second means (38) for fixing together in straight line motion the lock assembly (10) and the said housing (20), the said second means being active in at least one predetermined relative angular position of the lock assembly (10), including the control cam (22), with respect to the said housing (20), which is different from the assembly position.

2. A device according to Claim 1, characterised in that the first means for fixing together in straight line movement comprise a relief (44) formed on the coupling nose (34) and adapted to cooperate with a stop catch (24) of the control cam (22).

3. A device according to Claim 2, characterised in that the stop catch (24) has a branch (54) which is adapted to penetrate into a recess (56) in a single position of the lock assembly (10) relative to the control cam (22).

4. A device according to Claim 3, characterised in that the single relative position corresponds to the assembly position of the lock assembly (10) with the control cam (22).

5. A device according to any one of the preceding Claims, characterised in that the coupling nose (34) has an inclined face (46) at its end.

6. A device according to Claim 1, characterised in that the second means for fixing together in straight line motion comprise a radial arm (38) of the coupling nose (34).

7. A steering anti-theft device for a motor vehicle, comprising in particular a lock assembly (10) and a control cam (22), characterised in that it includes a device in accordance with any one of the preceding Claims.
